# EUROPÄISCHE PATENTSCHRIFT

(11) **EP 1 627 738 B1**
(45) Veröffentlichungstag und Bekanntmachung des Hinweises auf die Patenterteilung: **16.01.2008**
(21) Anmeldenummer: 05017832.6
(22) Anmeldetag: 17.08.2005
(51) Int. Cl.: B41F 31/15

(54) **Druckeinheit und Farbwerk mit antriebsseitig getrennten, drehenden und changierenden Farbwerkwalzen**
Printing unit and inking units with inking rollers and distribution roller being driven independently
Unité d'impression et unité d'encrage avec cylindres d'encrage et cylindres oscillants mus indépendamment

(30) Priorität: 19.08.2004 DE 102004040150
(43) Veröffentlichungstag der Anmeldung: 22.02.2006
(73) Patentinhaber: MAN Roland Druckmaschinen AG, 63012 Offenbach (DE)
(72) Erfinder: Koppelkamm, Günter, 08541 Neuensalz (DE)
(74) Vertreter: Ulrich, Thomas

(56) Entgegenhaltungen:
- EP-A- 1 068 955
- WO-A-98/51500
- WO-A-03/039872
- US-A- 4 000 692
- US-A1- 2004 103 803

## Beschreibung

Die Erfindung betrifft eine Druckeinheit gemäß dem Oberbegriff des Patentanspruchs 1. Des weiteren betrifft die Erfindung ein Farbwerk für ein Druckwerk einer Druckmaschine gemäß dem Oberbegriff des Patentanspruchs 14.

Druckeinheiten von Rollenrotationsdruckmaschinen, insbesondere von Zeitungsdruckmaschinen, verfügen über mehrere Druckwerke, wobei jedes Druckwerk aus einem Übertragungszylinder, einem Formzylinder und einem Farbwerk sowie Feuchtwerk besteht. Es sind auch öllose Druckwerke ohne Feuchtwerk bekannt. Weiterhin können solche Druckeinheiten Gegendruckzylinder aufweisen, wobei ein Gegendruckzylinder mit einem oder mehreren Übertragungszylindern unterschiedlicher Druckwerke zusammenwirken kann. Neben Druckeinheiten, die derartige Gegendruckzylinder aufweisen, sind auch Druckeinheiten bekannt, die keine Gegendruckzylinder aufweisen, wobei bei solchen Druckeinheiten ohne Gegendruckzylinder die Übertragungszylinder zweier Druckwerke aufeinander abrollen. Auf den Übertragungszylinder werden in der Regel Gummitücher und auf den Formzylindern werden Druckplatten gespannt, weshalb die Übertragungszylinder auch als Gummituchzylinder und die Formzylinder auch als Druckplattenzylinder bezeichnet werden.

Das Farbwerk eines Druckwerks dient dem Auftragen von Druckfarbe auf den Formzylinder des Druckwerks, das Feuchtwerk dient hingegen dem Auftragen eines Feuchtmittels auf den Formzylinder des Druckwerks. Aus dem Stand der Technik sind bereits eine Reihe von Farbwerken bekannt, mit welchen sich Druckfarbe effektiv auf einen Formzylinder auftragen lässt. Als Stand der Technik sei hier auf die WO 98/51500 und die DE 101 58 487 A1 verwiesen.

Aus dem Stand der Technik bekannte Farbwerke verfügen über eine Duktorwalze, die in einem Farbkasten des Farbwerks bereitgehaltene Druckfarbe aufnimmt und an eine Filmwalze überträgt. Von der Filmwalze aus ist die Druckfarbe über mehrere der Filmwalze nachgeordnete Farbwerkwalzen in Richtung auf den Formzylinder eines Druckwerks transportierbar, wobei die auf dem Formzylinder abrollenden Farbwerkwalzen als Farbauftragwalzen bezeichnet werden. Bei aus dem Stand der Technik bekannten Farbwerken werden zumindest einige der zwischen der Filmwalze und der oder jeder Farbauftragwalze angeordneten Farbwerkwalzen drehend sowie gleichzeitig changierend angetrieben. Infolge des Drehantriebs rotieren Farbwerkwalzen um ihre Längsmittelachse, bedingt durch einen Changierantrieb werden dieselben entlang ihrer Längsmittelachse hin- und herbewegt. Bei allen aus dem Stand der Technik bekannten Farbwerken werden zumindest einige der drehend angetriebenen Farbwerkwalzen auch changierend angetrieben. Alle changierend angetriebenen Farbwerkwalzen werden nach dem Stand der Technik zumeist auch drehend angetrieben. Bedingt dadurch, dass nach dem Stand der Technik changierend angetriebene Farbwerkwalzen auch drehend angetrieben werden, ergibt sich ein komplexer Aufbau der Farbwerke und Druckeinheiten bzw. der zugehörigen Antriebe.

Hiervon ausgehend liegt der vorliegenden Erfindung das Problem zugrunde eine neuartige Druckeinheit sowie ein neuartiges Farbwerk zu schaffen.

Dieses Problem wird durch eine Druckeinheit gemäß Patentanspruch 1 gelöst. Erfindungsgemäß sind innerhalb jedes Farbwerks ausschließlich drehend angetriebene Farbwerkwalzen und ausschließlich changierend angetriebene Farbwerkwalzen antriebsseitig voneinander getrennt.

Im Sinne der hier vorliegenden Erfindung wird vorgeschlagen, eine strikte Trennung zwischen changierend angetriebenen Farbwerkwalzen und drehend angetriebenen Farbwerkwalzen innerhalb eines Farbwerks vorzunehmen. Changierantrieb und Drehantrieb innerhalb eines Farbwerks werden demnach voneinander getrennt bzw. entkoppelt. Dies hat den Vorteil, dass sich ein wesentlich einfacherer und damit kostengünstiger Aufbau für ein Farbwerk bzw. eine Druckeinheit ergibt. Der Hub bei der Changierbewegung ist dann variabel und unabhängig von der Drehzahl der Drehbewegung einstellbar.

Nach einer vorteilhaften Weiterbildung der Erfindung sind auch innerhalb jedes Feuchtwerks drehend angetriebene Walzen und changierend angetriebene Walzen antriebsseitig voneinander getrennt.

Das erfindungsgemäße Farbwerk für ein Druckwerk einer Druckmaschine ist im unabhängigen Patentanspruch 14 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen schematisierten Ausschnitt aus einer erfindungsgemäßen Druckeinheit im Bereich eines Druckwerks nach einem ersten Ausführungsbeispiel der Erfindung;
- Fig. 2:: einen schematisierten Ausschnitt aus einer erfindungsgemäßen Druckeinheit im Bereich eines Druckwerks nach einem zweiten Ausführungsbeispiel der Erfindung;
- Fig. 3:: einen schematisierten Ausschnitt aus einer erfindungsgemäßen Druckeinheit im Bereich eines Druckwerks nach einem dritten Ausführungsbeispiel der Erfindung;
- Fig. 4:: einen schematisierten Ausschnitt aus einer erfindungsgemäßen Druckeinheit im Bereich eines Druckwerks nach einem vierten Ausführungsbeispiel der Erfindung; und
- Fig. 5:: einen schematisierten Ausschnitt aus einer erfindungsgemäßen Druckeinheit im Bereich eines Druckwerks nach einem weiteren Ausführungsbeispiel der Erfindung.

Nachfolgend wird die hier vorliegende Erfindung unter Bezugnahme auf Fig. 1 bis 5 in größerem Detail beschrieben.

Fig. 1 zeigt einen Ausschnitt aus einem Druckwerk 10 einer Druckeinheit im Sinne der hier vorliegenden Erfindung, wobei in Fig. 1 ein Formzylinder 11, ein Feuchtwerk 12 sowie ein Farbwerk 13 dargestellt ist. Das Farbwerk 13 verfügt über eine Duktorwalze 14, die Druckfarbe aus einem Farbkasten 15 entnimmt und auf eine mit der Duktorwalze 14 zusammenwirkende Filmwalze 16 überträgt. Ausgehend von der Filmwalze 16 wird die Druckfarbe über mehrere der Filmwalze 16 nachgeschaltete Farbwerkwalzen 17, 18 und 19 sowie über auf dem Formzylinder 11 abrollende Farbauftragwalzen 20 und 21 auf den Formzylinder 11 übertragen. Wie Fig. 1 weiterhin entnommen werden kann, umfasst das Feuchtwerk 12 des Druckwerks 10 der Fig. 1 eine chrombeschichtete bzw. keramikbeschichtete Walze 22, auf die in einem Feuchtmittelvorrat 23 bereitgehaltenes Feuchtmittel aufgetragen wird, wobei die chrombeschichtete bzw. keramikbeschichtete Walze 22 das Feuchtmittel über zwei derselben nachgeordnete Walzen 24 und 25 auf den Formzylinder 11 überträgt. Wie Fig. 1 entnommen werden kann, rollt die Walze 25 auf dem Formzylinder 11 ab und wird demnach auch als Feuchtmittelauftragwalze bezeichnet. Die Walze 24 rollt hingegen auf der chrombeschichteten bzw. keramikbeschichteten Walze 22 ab.

Im Sinne der hier vorliegenden Erfindung wird nun vorgeschlagen, zumindest innerhalb des Farbwerks 13 drehend angetriebene Farbwerkwalzen und changierend angetriebene Farbwerkwalzen antriebsseitig voneinander zu trennen. Vorzugsweise werden auch im Feuchtwerk drehend angetriebene Walzen und changierend angetriebene Walzen des Feuchtwerks antriebseitig voneinander getrennt.

So wirken im Sinne der hier vorliegenden Erfindung mit den drehend angetriebenen Walzen ausschließlich Drehantriebe und mit den changierend angetriebenen Walzen ausschließlich Axialantriebe zusammen. Die Trennung von Drehantrieben und Changierantrieben auf verschiedene Walzen ist konstruktiv sowie verfahrenstechnisch besonders vorteilhaft.

Im Ausführungsbeispiel der Fig. 1 ist - vom Farbkasten 15 aus gesehen - der Filmwalze 16 unmittelbar eine als zentrale Gummiwalze 17 ausgebildete Farbwerkwalze nachgeordnet, wobei die zentrale Gummiwalze 17 über einen derselben zugeordneten Drehantrieb 26 drehend angetrieben wird. Ebenso wird die chrombeschichtete bzw. keramikbeschichtete Walze 22 des Feuchtwerks 12 drehend angetrieben, und zwar ausgehend von der zentralen Gummiwalze 17 über einen die zentrale Gummiwalze 17 sowie die chrombeschichtete bzw. keramikbeschichtete Walze 22 verbindenden Kettentrieb 27 oder auch Zahnriemen. Der chrombeschichteten bzw. keramikbeschichteten Walze 22 des Feuchtwerks 12 ist demnach im Ausführungsbeispiel der Fig. 1 kein separater Drehantrieb zugeordnet, vielmehr wird dieselbe über den der zentralen Gummiwalze 17 des Farbwerks 13 zugeordneten Drehantrieb 26 drehend angetrieben.

Die auf der zentralen Gummiwalze 17 des Farbwerks 13 abrollenden Farbwerkwalzen 18 und 19, die auf der chrombeschichteten bzw. keramikbeschichteten Walze 22 des Feuchtwerks 12 abrollende Walze 24 sowie die auf dem Formzylinder 11 abrollenden Farbauftragwalzen 20 und 21 und die auf demselben abrollende Feuchtmittelauftragwalze 25 werden bedingt durch Reibung zwischen den aufeinander abrollenden Walzen bzw. Zylindern über Reibschluss bzw. Friktion mit angetrieben.

Bei den in Fig. 1 schraffiert dargestellten Walzen 18, 19 und 24 handelt es sich um Changierbewegungen ausübende Walzen. So üben einerseits die Farbwerkwalzen 18 und 19 sowie andererseits zur Vergleichmäßigung des Feuchtmittelfilms auf der Feuchtmittelauftragwalze 25 die Walze 24 in axialer Richtung eine Changierbewegung aus. Hierzu sind den Walzen 18, 19 und 24 Axialantriebe zugeordnet. Hieraus folgt, dass sowohl im Farbwerk 13 als auch im Feuchtwerk 12 des Druckwerks 10 der Fig. 1 changierend angetriebene Walzen und drehend gangetriebenen Walzen antriebsseitig voneinander getrennt sind.

Im Ausführungsbeispiel der Fig. 1 wird ausgehend von der zentralen Gummiwalze 17 die Farbe über zwei unabhängige Farbwalzenzüge auf den Formzylinder 11 aufgetragen. Ein erster Farbwalzenzug wird von der Farbwerkwalze 18 und der Farbauftragwalze 20 gebildet, ein zweiter Farbwalzenzug wird von der Farbwerkwalze 19 und der Farbauftragwalze 21 gebildet. Das Auftragen der Druckfarbe auf den Formzylinder 11 erfolgt hauptsächlich über den Farbwalzenzug aus der Farbwerkwalze 19 und der Farbauftragwalze 21, also über diejenige Farbauftragwalze, die in Drehrichtung des Formzylinders 11 sich unmittelbar an die Feuchtmittelauftragwalze 25 anschließt. Der Auftrag von Druckfarbe auf den Formzylinder 11 erfolgt demnach bevorzugt über die dem Feuchtwerk 12 zugewandte Farbauftragwalze 21. Über die Farbauftragwalze 20 des anderen Farbwalzenzugs wird auch Druckfarbe auf den Formzylinder 11 aufgetragen, diese Farbauftragwalze 20 dient jedoch auch der Glättung des über die Farbauftragwalze 21 auf den Formzylinder 11 aufgetragenen Farbfilms.

An dieser Stelle sei darauf hingewiesen, dass es sich bei der Filmwalze 16 um eine relativ harte Walze mit einer strukturierten Oberfläche handelt. Bei der zentralen Gummiwalze 17 des Farbwerks 13 handelt es sich um eine relativ weiche Walze. Die eine Changierbewegung ausübenden Farbwerkswalzen 18 und 19 sind wiederum relativ hart, die Farbauftragwalzen 20 und 21 relativ weich ausgebildet. Im Feuchtwerk 12 handelt es sich bei der chrombeschichteten bzw. keramikbeschichteten Walze 22 um eine relativ harte Walze, die Walzen 24 und 25 des Feuchtwerks 12 sind hingegen relativ weich ausgeführt. Daraus folgt unmittelbar, dass die eine Changierbewegung ausübenden Walzen 18 und 19 des Farbwerks 13 relativ hart ausgebildet sind, die eine Changierbewegung ausübende Walze 24 des Feuchtwerks 12 hingegen relativ weich ausgebildet ist.

Weiterhin sei darauf hingewiesen, dass Axialantriebe zur Bereitstellung der Changierbewegungen der Walzen 18, 19 und 24 vorzugsweise als Kurbelwellenantriebe mit drehzahlgeführten Gleichstrommotoren ausgebildet sind, die eine Änderung der Changierfrequenz sowie des Changierhubs ermöglichen. Die Changierfrequenz liegt vorzugsweise zwischen 3 Hz und 4 Hz, der Changierhub im Bereich einiger Millimeter. Drehantriebe sind hingegen vorzugsweise als Drehstromantriebe ausgeführt.

Das Druckwerk 10 bzw. das Farbwerk 13 der Fig.1 stellt ein Grundmodul dar, welches im Sinne der hier vorliegenden Erfindung durch weitere Bauteile erweiterbar ist. So zeigen Fig. 2 bis 5 Ausbaustufen der Anordnung gemäß Fig. 1, die jedoch von demselben erfindungsgemäßen Grundprinzip Gebrauch machen. Zur Vermeidung unnötiger Wiederholungen werden daher nachfolgend für gleiche Baugruppen gleiche Bezugsziffern verwendet und es wird lediglich auf die Details eingegangen, welche die Ausführungsbeispiele der Fig. 2 bis 5 vom Ausführungsbeispiel der Fig. 1 unterscheiden.

Im Ausführungsbeispiel der Fig. 2 sind zwischen der Filmwalze 16 und der zentralen Gummiwalze 17 zwei weitere Farbwerkwalzen 28 und 29 positioniert. Die Farbwerkwalze 28 rollt auf der Filmwalze 16 und die Farbwerkwalze 29 auf der zentralen Gummiwalze 17 ab. Bei der Farbwerkwalze 28 handelt es sich um eine relativ weiche Farbwerkswalze, bei der Walze 29 hingegen um eine relativ harte Farbwerkswalze. Durch die Anordnung der Walzen 28 und 29 zwischen der Filmwalze 16 und der zentralen Gummiwalze 17 kann der Farbauftrag auf den Formzylinder 11 optimiert werden.

Im Ausführungsbeispiel der Fig. 3 schließen sich an die zentrale Gummiwalze 17 nicht lediglich zwei Farbwalzenzüge an, sondern vielmehr drei, sodass die Druckfarbe über eine zusätzliche Farbauftragwalze 30 auf den Formzylinder 11 aufgetragen wird. Zwischen der Farbauftragwalze 30 und der zentralen Gummiwalze 17 ist auch für den dritten Farbwaizenzug eine Farbwerkwalze 31 vorgesehen, die eine Changierbewegung ausübt.

Im Ausführungsbeispiel der Fig. 4 wirken mit den changierenden Farbwerkwalzen 18 und 19 weitere Farbwerkwalzen 32, 33, 34 und 35 zusammen, wobei die Farbwerkwalzen 32 und 33 als changierende Walzen ausgebildet sind und auf der zentralen Gummiwalze 17 abrollen, und wobei die Farbwerkwalzen 34 und 35 mit jeweils zwei changierenden Farbwerkwalzen 18 und 32 bzw. 19 und 33 zusammenwirken.

Fig. 5 zeigt eine Ausbaustufe der Erfindung, die wiederum der Anordnung der Fig. 1 am nächsten kommt, und bei der mit lediglich einer der beiden changierenden Farbwerkwalzen 19 die Farbwerkwalzen 33 sowie 35 zusammenwirken.

Die Drehantriebe der drehend angetriebenen Walzen und die Axialantriebe der changierend angetriebenen Walzen von Farbwerk und Feuchtwerk sind vorzugsweise als Einzelmotorenantriebe ausgebildet. Die drehend angetriebenen Walzen und die changierend angetriebenen Walzen von Farbwerk und gegebenenfalls Feuchtwerk können auch jeweils über Zahnräderzüge angetrieben werden.

Zusätzlich zu den in Fig. 2 bis 5 gezeigten Ausbaustufen sind selbstverständlich weitere Kombinationen dieser Ausbaustufen vorstellbar, die vom erfindungsgemä-ßen Grundprinzip Gebrauch machen. Weiterhin kann die Erfindung auch bei Druckwerken zum Einsatz kommen, die kein Feuchtwerk umfassen.

### Bezugszeichenliste

- 10: Druckwerk
- 11: Formzylinder
- 12: Feuchtwerk
- 13: Farbwalze
- 14: Duktorwalze
- 15: Farbkasten
- 16: Filmwalze
- 17: Farbwerkwalze
- 18: Farbwerkwalze
- 19: Farbwerkwalze
- 20: Farbauftragwalze
- 211: Farbauftragwalze
- 22: Walze
- 23: Feuchtmittelvorrat
- 24: Walze
- 25: Walze
- 26: Drehantrieb
- 27: Kennentrieb
- 28: Farbwerkwalze
- 29: Farbwerkwalze
- 30: Farbauftragwalze
- 31: Farbwerkwalze
- 32: Farbwerkwalze
- 33: Farbwerkwalze
- 34: Farbwerkwalze
- 35: Farbwerkwalze

## Patentansprüche

1. Druckeinheit mit mindestens einem Druckwerk (10), wobei das oder jedes Druckwerk (10) zumindest einen Formzylinder (11), einen Übertragungszylinder, ein Farbwerk (13) sowie vorzugsweise ein Feuchtwerk (12) aufweist, wobei das Farbwerk (13) eines jeden Druckwerks (10) Druckfarbe auf einen Formzylinder (11) des jeweiligen Druckwerks (10) derart aufträgt, dass eine Duktorwalze (14) eines Farbwerks (13) in einem Farbkasten (15) bereitgehaltene Druckfarbe aufnimmt und über eine mit der Duktorwalze (14) zusammenwirkende Filmwalze (16), über der Filmwalze (16) nachgeordnete weitere Farbwerkwalzen(17,18,19,31,32 33) und über mindestens eine auf dem Formzylinder (11) abrollende Farbauftragwalze (20,21,30) auf den Formzylinder (11) des jeweiligen Druckwerks (10) aufträgt, **dadurch gekennzeichnet, dass** innerhalb jedes Farbwerks (13) ausschließlich drehend angetriebene Farbwerkwalzen (17) und ausschließlich changierend angetriebene Farbwerkwalzen (18, 19, 31, 32, 33) antriebsseitig voneinander getrennt sind.

2. Druckeinheit nach Anspruch 1, **dadurch gekennzeichnet, dass** der oder jeder drehend angetriebenen Farbwerkwalze (17) eines Farbwerks (13) ein Drehantrieb (26) zugeordnet ist.

3. Druckeinheit nach Anspruch 1 oder 2, **dadurch gekennzeichnet, dass** der oder jeder changierend angetriebenen Farbwerkwalze (18, 19, 31, 32, 33) eines Farbwerks (13) ein Axialantrieb zugeordnet ist.

4. Druckeinheit nach Anspruch 3, **dadurch gekennzeichnet, dass** innerhalb jedes Farbwerks (13) der Filmwalze (16) entweder unmittelbar oder unter Zwischenanordnung mindestens einer weiteren Farbwerkwalze (18, 19) eine als zentrale Gummiwalze (17) ausgebildete, drehend angetriebene Farbwerkwalze nachgeordnet ist, wobei ausgehend von der zentralen Gummiwalze (17) die Druckfarbe über mindestens zwei Farbwalzenzüge auf den Formzylinder (11) auftragbar ist, wobei jeder Farbwalzenzug aus jeweils einer auf der zentralen Gummiwalze (17) anrollenden, changierend angetriebenen Farbwerkwalze (18, 19, 31) und einer auf dem Formzylinder (11) abrollenden Farbauftragwalze (20, 21, 30) besteht.

5. Druckeinheit nach Anspruch 4, **dadurch gekennzeichnet, dass** innerhalb jedes Farbwalzenzugs eines Farbwerks (13) die changierend angetriebene Farbwerkwalze (18, 19, 31) mit der Farbauftragwalze (20, 21, 30) in Rollkontakt steht.

6. Druckeinheit nach einem oder mehreren der Ansprüche 1 bis 5, **dadurch gekennzeichnet, dass** auch innerhalb jedes Feuchtwerks (12) drehend angetriebene Walzen (22) und changierend angetriebene Walzen (24) antriebsseitig voneinander getrennt sind.

7. Druckeinheit nach Anspruch 6, **dadurch gekennzeichnet, dass** der oder jeder drehend angetriebenen Walze (22) eines Feuchtwerks (12) ein Drehantrieb (26) sowie der oder jeder changierend angetriebenen Walze (24) eines Feuchtwerks (12) ein Axialantrieb zugeordnet ist.

8. Druckeinheit nach einem oder mehreren der Ansprüche 1 bis 7, **dadurch gekennzeichnet, dass** das Feuchtwerk (12) eines jeden Druckwerks (10) ein Feuchtmittel auf den Formzylinder (11) des Druckwerks (10) aufträgt, wobei das Feuchtwerk (12) eine chrombeschichtete oder keramikbeschichtete Walze (22) aufweist, die Feuchtmittel von einem Feuchtmittelvorrat (23) aufnimmt, und wobei zwischen der chrombeschichteten oder keramikbeschichteten Walze (22) und dem Formzylinder (11) zwei aufeinander abrollende Walzen (24, 25) positioniert sind, nämlich eine mit dem Formzylinder (11) in Rollkontakt stehende Feuchtmittelauftragwalze (25) und eine mit der chrombeschichteten oder keramikbeschichteten Walze (22) in Rollkontakt stehende Walze (24).

9. Druckeinheit nach einem oder mehreren der Ansprüche 8, **dadurch gekennzeichnet, dass** die chrombeschichtete oder keramikbeschichtete Walze (22) drehend angetrieben und die mit der chrombeschichteten oder keramikbeschichteten Walze (22) in Rollkontakt stehende Walze (24) changierend angetrieben ist.

10. Druckeinheit nach einem oder mehreren der Ansprüche 1 bis 9, **dadurch gekennzeichnet, dass** auf dem Formzylinder (11) eines jeden Druckwerks (10) eine Feuchtmittelauftragwalze (25) und mindestens zwei Farbauftragwalzen (20, 21, 30) abrollen, wobei die Druckfarbe hauptsächlich über die Farbauftragwalze (21) auf den Formzylinder (11) aufgetragen wird, die sich in Drehrichtung des Formzylinders (11) an die Feuchtmittelauftragwalze (25) anschließt, und wobei die oder jede weitere Farbauftragwalze (20, 30) hauptsächlich der Glättung der Druckfarbe auf dem Formzylinder (11) dient.

11. Druckeinheit nach einem oder mehreren der Ansprüche 1 bis 10, **dadurch gekennzeichnet, dass** die zentrale Gummiwalze (17) des Farbwerks (13) eines Druckwerks (10) und die chrombeschichteten oder keramikbeschichteten Walze (22) des Feuchtwerks (12) desselben Druckwerks (10) von einem gemeinsamen Drehantrieb (26) angetrieben werden und hierzu über einen Zahnriemen oder Kettentrieb (27) miteinander verbunden sind.

12. Druckeinheit nach einem oder mehreren der Ansprüche 1 bis 11, **dadurch gekennzeichnet, dass** die Drehantriebe (26) der drehend angetriebenen Walzen (17;22) und die Axialantriebe der changierend angetriebenen Walzen (18,19,31,32,33;24) von Farbwerk (13) und gegebenenfalls Feuchtwerk (12) als Einzelmotorenantriebe ausgebildet sind.

13. Druckeinheit nach einem oder mehreren der Ansprüche 1 bis 11, **dadurch gekennzeichnet, dass** einerseits die drehend angetriebenen Walzen (17;22) und andererseits die changierend angetriebenen Walzen (18,19,31,32,33;24) von Farbwerk (13) und gegebenenfalls Feuchtwerk (12) jeweils über Zahnräderzüge antreibbar sind.

14. Farbwerk (13) für ein Druckwerk (10) einer Druckmaschine, wobei das Farbwerk (13) Druckfarbe derart auf einen Formzylinder (11) des Druckwerks (10) aufträgt, dass eine Duktorwalze (14) in einem Farbkasten (15) bereitgehaltene Druckfarbe aufnimmt und über eine mit der Duktorwalze (14) zusammenwirkende Filmwalze (16), über der Filmwalze (16) nachgeordnete weitere Farbwerkwalzen(17,18,19,31,32,33) und über mindestens eine auf dem Formzylinder(11) abrollende Farbauftragwalze (20,21,30) auf den Formzylinder(11) aufträgt, **dadurch gekennzeichnet, dass** ausschließlich drehend angetriebene Farbwerkwalzen (17) und ausschließlich changierend angetriebene Farbwerkwalzen (18,19,31,32,33) antriebsseitig voneinander getrennt sind.

15. Farbwerk (13) nach Anspruch 14, **dadurch gekennzeichnet, dass** der oder jeder drehend angetriebenen Farbwerkwalze (17) ein Drehantrieb (26) zugeordnet ist.

16. Farbwerk (13) nach Anspruch 14 oder 15, **dadurch gekennzeichnet, dass** der oder jeder changierend angetriebenen Farbwerkwalze (18,19,31,32,33) ein Axialantrieb zugeordnet ist.

17. Farbwerk (13) nach einem oder mehreren der Ansprüche 14 bis 16, **dadurch gekennzeichnet, dass** der Filmwalze (16) entweder unmittelbar oder unter Zwischenanordnung mindestens einer weiteren Farbwerkwalze (18, 29) eine als zentrale Gummiwalze (17) ausgebildete, drehend angetriebene Farbwerkwalze nachgeordnet ist, wobei ausgehend von der zentralen Gummiwalze (17) die Druckfarbe über mindestens zwei Farbwalzenzüge auf den Formzylinder (11) auftragbar ist, wobei jeder Farbwalzenzug aus jeweils einer auf der zentralen Gummiwalze (17) abrollenden, changierend angetriebenen Farbwerkwalze (18, 19, 31) und einer auf dem Formzylinder (11) abrollenden Farbauftragwalze (20, 21, 30) besteht.

18. Farbwerk (13) nach Anspruch 17, **dadurch gekennzeichnet, dass** innerhalb jedes Farbwalzenzugs die changierend angetriebene Farbwerkwalze (18, 19, 31) mit der Farbauftragwalze (20, 21, 30) in Rollkontakt steht.

19. Farbwerk (13) nach einem oder mehreren der Ansprüche 14 bis 17, **dadurch gekennzeichnet, dass** die Drehantriebe (26) der drehend angetriebenen Walzen (17,22) und die Axialantriebe der changierend angetriebenen Walzen (18,19,24,31,32,33) als Einzelmotorenantriebe ausgebildet sind.

20. Farbwerk nach einem oder mehreren der Ansprüche 14 bis 17, **dadurch gekennzeichnet, dass** einerseits die drehend angetriebenen Walzen (17,22) und andererseits die changierend angetriebenen Walzen (18,19,24,31,32,33) jeweils über Zahnräderzüge antreibbar sind.

## Claims

1. A printing unit having at least one printing system (10), wherein the or each printing system (10) has at least one forme cylinder (11), a transfer cylinder, an inking system (13) and also preferably a dampening system (12), wherein the inking system (13) of each printing system (10) applies printing ink to a forme cylinder (11) of the respective printing system (10) in such a way that a ductor roller (14) of an inking system (13) takes up printing ink held ready in an ink duct (15) and by way of a film roller (16) cooperating with the ductor roller (14), by way of further inking-system rollers (17, 18, 19, 31, 32, 33) arranged downstream of the film roller (16) and by way of at least one ink-applying roller (20, 21, 30) rolling off on the forme cylinder (11) applies it to the forme cylinder (11) of the respective printing system (10), **characterised in that** within each inking system (13) inking-system rollers (17) that are driven solely in a rotating manner and inking-system rollers (18, 19, 31, 32, 33) that are driven solely in a reciprocating manner are separated from each other on the drive side.

2. A printing unit according to claim 1, **characterised in that** a rotary drive (26) is associated with the or each inking-system roller (17) of an inking system (13) that is driven in a rotating manner.

3. A printing unit according to claim 1 or 2, **characterised in that** an axial drive is associated with the or each inking-system roller (18, 19, 31, 32, 33) of an inking system (13) that is driven in a reciprocating manner.

4. A printing unit according to claim 3, **characterised in that** arranged within each inking system (13) downstream of the film roller (16) either directly or with intermediate arrangement of at least one further inking-system roller (18, 19) there is an inking-system roller that is formed as a central rubber roller (17) and is driven in a rotating manner, wherein starting from the central rubber roller (17) the printing ink can be applied to the forme cylinder (11) by way of at least two inking-roller trains, wherein each inking-roller train consists in each case of an inking-system roller (18, 19, 31) that rolls in on the central rubber roller (17) and is driven in a reciprocating manner and an ink-applying roller (20, 21, 30) that rolls off on the forme cylinder (11).

5. A printing unit according to claim 4, **characterised in that** within each inking-roller train of an inking system (13) the inking-system roller (18, 19, 31) that is driven in a reciprocating manner is in rolling contact with the ink-applying roller (20, 21, 30).

6. A printing unit according to one or more of claims 1 to 5, **characterised in that** within each dampening system (12) rollers (22) that are driven in a rotating manner and rollers (24) that are driven in a reciprocating manner are separated from each other on the drive side.

7. A printing unit according to claim 6, **characterised in that** a rotary drive (26) is associated with the or each roller (22) of a dampening system (12) that is driven in a rotating manner and an axial drive is associated with the or each roller (24) of a dampening system (12) that is driven in a reciprocating manner.

8. A printing unit according to one or more of claims 1 to 7, **characterised in that** the dampening system (12) of each printing system (10) applies a dampening agent to the forme cylinder (11) of the printing system (10), wherein the dampening system (12) has a chromium-coated or ceramic-coated roller (22) that takes up dampening agent from a dampening-agent supply (23), and wherein positioned between the chromium-coated or ceramic-coated roller (22) and the forme cylinder (11) there are two rollers (24, 25) that roll off on each other, namely a roller (25) for applying dampening agent that is in rolling contact with the forme cylinder (11) and a roller (24) that is in rolling contact with the chromium-coated or ceramic-coated roller (22).

9. A printing unit according to [one or more of] claim[s] 8, **characterised in that** the chromium-coated or ceramic-coated roller (22) is driven in a rotating manner and the roller (24) that is in rolling contact with the chromium-coated or ceramic-coated roller (22) is driven in a reciprocating manner.

10. A printing unit according to one or more of claims 1 to 9, **characterised in that** one roller (25) for applying dampening agent and at least two rollers (20, 21, 30) for applying ink roll off on the forme cylinder (11) of each printing system (10), wherein the printing ink is applied to the forme cylinder (11) mainly by way of the ink-applying roller (21) following the roller (25) for applying dampening agent in the direction of rotation of the forme cylinder (11), and wherein the or each further ink-applying roller (20, 30) is used mainly to smooth the printing ink on the forme cylinder (11).

11. A printing unit according to one of more of claims 1 to 10, **characterised in that** the central rubber roller (17) of the inking system (13) of a printing system (10) and the chromium-coated or ceramic-coated roller (22) of the dampening system (12) of the same printing system (10) are driven by a common rotary drive (26) and for this purpose are connected together by way of a toothed belt or chain drive (27).

12. A printing unit according to one or more of claims 1 to 11, **characterised in that** the rotary drives (26) of the rollers (17; 22) that are driven in a rotating manner and the axial drives of the rollers (18, 19, 31, 32, 33; 24) that are driven in a reciprocating manner of the inking system (13) and, if applicable, the dampening system (12) are formed as individual motor drives.

13. A printing unit according to one or more of claims 1 to 11, **characterised in that** on the one hand the rollers (17; 22) that are driven in a rotating manner and on the other hand the rollers (18, 19, 31, 32, 33; 24) that are driven in a reciprocating manner of the inking system (13) and, if applicable, the dampening system (12) can be driven by way of respective toothed-wheel trains.

14. An inking system (13) for a printing system (10) of a printing machine, wherein the inking system (13) applies printing ink to a forme cylinder (11) of the printing system (10) in such a way that a ductor roller (14) takes up printing ink held ready in an ink duct (15) and by way of a film roller (16) cooperating with the ductor roller (14), by way of further inking-system rollers (17, 18, 19, 31, 32, 33) arranged downstream of the film roller (16) and by way of at least one ink-applying roller (20, 21, 30) rolling off on the forme cylinder (11) applies it to the forme cylinder (11), **characterised in that** inking-system rollers (17) that are driven solely in a rotating manner and inking-system rollers (18, 19, 31, 32, 33) that are driven solely in a reciprocating manner are separated from each other on the drive side.

15. An inking system (13) according to claim 14, **characterised in that** a rotary drive (26) is associated with the or each inking-system roller (17) that is driven in a rotating manner.

16. An inking system (13) according to claim 14 or 15, **characterised in that** an axial drive is associated with the or each inking-system roller (18, 19, 31, 32, 33) that is driven in a reciprocating manner.

17. An inking system (13) according to one or more of claims 14 to 16, **characterised in that** arranged downstream of the film roller (16) either directly or with intermediate arrangement of at least one further inking-system roller (18, 29) there is an inking-system roller that is formed as a central rubber roller (17) and is driven in a rotating manner, wherein starting from the central rubber roller (17) the printing ink can be applied to the forme cylinder (11) by way of at least two inking-roller trains, wherein each inking-roller train consists in each case of an inking-system roller (18, 19, 31) that rolls off on the central rubber roller (17) and is driven in a reciprocating manner and an ink-applying roller (20, 21, 30) that rolls off on the forme cylinder (11).

18. An inking system (13) according to claim 17, **characterised in that** within each inking-roller train the inking-system roller (18, 19, 31) that is driven in a reciprocating manner is in rolling contact with the ink-applying roller (20, 21, 30).

19. An inking system (13) according to one or more of claims 14 to 17, **characterised in that** the rotary drives (26) of the rollers (17, 22) that are driven in a rotating manner and the axial drives of the rollers (18, 19, 24, 31, 32, 33) that are driven in a reciprocating manner are formed as individual motor drives.

20. An inking system according to one or more of claims 14 to 17, **characterised in that** on the one hand the rollers (17, 22) that are driven in a rotating manner and on the other hand the rollers (18, 19, 24, 31, 32, 33) that are driven in a reciprocating manner can be driven by way of respective toothed-wheel trains.

## Revendications

1. Unité d'impression avec au moins un groupe d'impression (10), dans laquelle le ou chaque groupe d'impression (10) comprend au moins un cylindre porte-clichés (11), un rouleau de transfert, une unité d'encrage (13) ainsi que de préférence un dispositif de mouillage (12), dans laquelle l'unité d'encrage (13) de chaque groupe d'impression (10) applique de l'encre sur un cylindre porte-clichés (11) du groupe d'impression (10) respectif, de telle façon qu'un cylindre encreur (14) d'une unité d'encrage (13) absorbe de l'encre tenue à disposition dans un encrier (15) et l'applique, par un rouleau de film (16) coopérant avec le cylindre encreur (14), par d'autres cylindres d'encrage (17, 18, 19, 31, 32, 33) situés en aval du rouleau de film (16), et par au moins un rouleau applicateur d'encre (20, 21, 30), sur le cylindre porte-clichés (11) du groupe d'impression (10) respectif,
**caractérisé en ce que**
à l'intérieur de chaque unité d'encrage (13), uniquement des cylindres d'encrage entraînés en rotation (17) et uniquement des cylindres d'encrage entraînés en oscillation (18, 19, 31, 32, 33) sont séparés les uns des autres côté entraînement.

2. Unité d'impression selon la revendication 1,
**caractérisée en ce qu'**
un entraînement en rotation (26) est associé au ou à chaque cylindre d'encrage entraîné en rotation (17) d'une unité d'encrage (13).

3. Unité d'impression selon la revendication 1 ou 2,
**caractérisée en ce qu'**
un entraînement axial est associé au ou à chaque cylindre d'encrage entraîné en oscillation (18, 19, 31, 32, 33) d'une unité d'encrage (13).

4. Unité d'impression selon la revendication 3,
**caractérisée en ce qu'**
à l'intérieur de chaque unité d'encrage (13), un cylindre d'encrage entraîné en rotation, sous forme de cylindre en caoutchouc central (17), est placé en aval du rouleau de film (16) soit directement soit avec interposition d'au moins un autre cylindre d'encrage (18, 19) et, en partant du cylindre en caoutchouc central (17), l'encre peut être appliquée par au moins deux trains de cylindres d'encrage sur le cylindre porte-clichés (11) et chaque train de cylindres d'encrage est constitué respectivement d'un cylindre d'encrage entraîné en oscillation (18, 19, 31) roulant sur le cylindre en caoutchouc central (17) et d'un rouleau applicateur d'encre (20, 21, 30) roulant sur le cylindre porte-clichés (11).

5. Unité d'impression selon la revendication 4,
**caractérisée en ce que**
à l'intérieur de chaque train de cylindres d'encrage d'une unité d'encrage (13), le cylindre d'encrage entraîné en oscillation (18, 19, 31) est en contact de roulement avec le rouleau applicateur d'encre (20, 21, 30).

6. Unité d'impression selon une ou plusieurs des revendications 1 à 5,
**caractérisée en ce que**
également à l'intérieur de chaque dispositif de mouillage (12), des cylindres entraînés en rotation (22) et des cylindres entraînés en oscillation (24) sont séparés les uns des autres côté entraînement.

7. Unité d'impression selon la revendication 6,
**caractérisée en ce qu'**
un entraînement en rotation (26) est associé au ou à chaque cylindre entraîné en rotation (22) d'un dispositif de mouillage (12) et un entraînement axial est associé au ou à chaque cylindre entraîné en oscillation (24) d'un dispositif de mouillage (12).

8. Unité d'impression selon une ou plusieurs des revendications 1 à 7,
**caractérisée en ce que**
le dispositif de mouillage (12) d'un groupe d'impression (10) applique un agent de mouillage sur le cylindre porte-clichés (11) du groupe d'impression (10), le dispositif de mouillage (12) comportant un rouleau revêtu de chrome ou revêtu de céramique (22) qui absorbe l'agent de mouillage d'un réservoir d'agent de mouillage (23), et deux rouleaux roulant l'un sur l'autre (24, 25) sont positionnés entre le rouleau revêtu de chrome ou revêtu de céramique (22) et le cylindre porte-clichés (11), c'est-à-dire un rouleau applicateur d'agent de mouillage (25) en contact de roulement avec le cylindre porte-clichés (11) et un cylindre (24) en contact de roulement avec le rouleau revêtu de chrome ou revêtu de céramique (22).

9. Unité d'impression selon une ou plusieurs des revendications 1 à 8,
**caractérisée en ce que**
le rouleau revêtu de chrome ou revêtu de céramique (22) est entraîné en rotation et le rouleau (24) en contact de roulement avec le rouleau revêtu de chrome ou revêtu de céramique (22) est entraîné en oscillation.

10. Unité d'impression selon une ou plusieurs des revendications 1 à 9,
**caractérisée en ce qu'**
un rouleau applicateur d'agent de mouillage (25) et au moins deux rouleaux applicateurs d'encre (20, 21, 30) roulent sur le cylindre porte-clichés (11) de chaque groupe d'impression (10), l'encre étant principalement appliquée sur le cylindre porte-clichés (11) par le rouleau applicateur d'encre (21) qui fait suite au rouleau applicateur d'agent de mouillage (25) dans la direction de rotation du cylindre porte-clichés (11), et le ou chaque autre rouleau applicateur d'encre (20, 30) sert principalement à lisser l'encre sur le cylindre porte-clichés (11).

11. Unité d'impression selon une ou plusieurs des revendications 1 à 10,
**caractérisée en ce que**
le cylindre en caoutchouc central (17) de l'unité d'encrage (13) d'un groupe d'impression (10) et le rouleau revêtu de chrome ou revêtu de céramique (22) du dispositif de mouillage (12) du même groupe d'impression (10) sont entraînés par un même entraînement en rotation commun (26) et, à cet effet, sont reliés l'un à l'autre par une courroie dentée ou une transmission à chaîne (27).

12. Unité d'impression selon une ou plusieurs des revendications 1 à 11,
**caractérisée en ce que**
les entraînements en rotation (26) des cylindres entraînés en rotation (17, 22) et les entraînements axiaux des cylindres entraînés en oscillation (18, 19, 31, 32, 33, 34) de l'unité d'encrage (13) et éventuellement du dispositif de mouillage (12) sont des entraînements à moteur individuel.

13. Unité d'impression selon une ou plusieurs des revendications 1 à 11,
**caractérisée en ce que**
d'une part les cylindres entraînés en rotation (17, 22) et d'autre part les cylindres entraînés en oscillation (18, 19, 31, 32, 33, 34) de l'unité d'encrage (13) et éventuellement du dispositif de mouillage (12) peuvent être entraînés respectivement par des trains d'engrenages.

14. Unité d'encrage (13) pour un groupe d'impression (10) d'une machine à imprimer, l'unité d'encrage (13) appliquant de l'encre sur un cylindre porte-clichés (11) du groupe d'impression (10) de telle façon qu'un cylindre encreur (14) absorbe de l'encre tenue à disposition dans un encrier (15) et l'applique sur le cylindre porte-clichés (11) par un rouleau de film (16) coopérant avec le cylindre encreur (14), par les autres cylindres d'encrage (17, 18, 19, 31, 32, 33) situés en aval et par au moins un rouleau applicateur d'encre (20, 21, 30) roulant sur le cylindre porte-clichés (11),
**caractérisée en ce qu'**
uniquement des cylindres d'encrage entraînés en rotation (17) et uniquement des cylindres d'encrage entraînés en oscillation (18, 19, 31, 32, 33, 34) sont séparés les uns des autres côté entraînement.

15. Unité d'encrage (13) selon la revendication 14,
**caractérisée en ce qu'**
un entraînement en rotation (26) est associé au ou à chaque cylindre d'encrage (17) entraîné en rotation.

16. Unité d'encrage (13) selon la revendication 14 ou 16,
**caractérisée en ce qu'**
un entraînement axial est associé au ou à chaque cylindre d'encrage entraîné en oscillation (18, 19, 31, 32, 33).

17. Unité d'encrage (13) selon une ou plusieurs des revendications 14 à 16,
**caractérisée en ce qu'**
un cylindre d'encrage entraîné en rotation, sous forme de cylindre en caoutchouc central (17), est situé en aval du rouleau de film (16) soit directement, soit avec interposition d'au moins un autre cylindre d'encrage (18, 19) et, en partant du rouleau en caoutchouc central (17), l'encre peut être appliquée par au moins deux trains de cylindres d'encrage sur le cylindre porte-clichés (11), et chaque train de cylindres d'encrage est constitué respectivement d'un cylindre d'encrage entraîné en oscillation (18, 19, 31) roulant sur le cylindre en caoutchouc central (17) et d'un rouleau applicateur d'encre (20, 21, 30) roulant sur le cylindre porte-clichés (11).

18. Unité d'encrage (13) selon la revendication 17,
**caractérisée en ce qu'**
à l'intérieur de chaque train de cylindres d'encrage, le cylindre d'encrage entraîné en oscillation (18, 19, 31) est en contact de roulement avec le rouleau applicateur d'encre (20, 21, 30).

19. Unité d'encrage (13) selon une ou plusieurs des revendications 14 à 17,
**caractérisée en ce que**
les entraînements en rotation (26) des cylindres entraînés en rotation (17, 22) et les entraînements axiaux des cylindres entraînés en oscillation (18, 19, 24, 31, 32, 33) sont des entraînements à moteur individuel.

20. Unité d'encrage selon une ou plusieurs des revendications 14 à 17,
**caractérisée en ce que**
d'une part les cylindres entraînés en rotation (17, 22) et d'autre part les cylindres entraînés en oscillation (18, 19, 24, 31, 32, 33) peuvent être entraînés par des trains d'engrenages.
